# EUROPÄISCHE PATENTSCHRIFT

(11) **EP 1 081 452 B1**
(45) Veröffentlichungstag und Bekanntmachung des Hinweises auf die Patenterteilung: **03.09.2003**
(21) Anmeldenummer: 00114355.1
(22) Anmeldetag: 05.07.2000
(51) Int. Cl.: F41H 7/04

(54) **Vorrichtung zum Schutz gegen die Wirkung einer Landmine**
Device for protection against land mines
Dispositif de protection contre les mines terrestres

(30) Priorität: 03.09.1999 DE 19941928
(43) Veröffentlichungstag der Anmeldung: 07.03.2001
(73) Patentinhaber: Rheinmetall Landsysteme GmbH, 24159 Kiel (DE)
(72) Erfinder: Bruhn, Peter, 24536 Neumünster (DE); Schmitt, Josef, 24225 Dänischenhagen (DE); Kühl, Manfred, 24229 Schwedeneck (DE); Runow, Eitel, 24620 Bönebüttel (DE)
(74) Vertreter: Dietrich, Barbara

(56) Entgegenhaltungen:
- AT-B- 381 753
- DE-A- 19 605 230
- DE-A- 19 631 715
- FR-A- 495 476
- US-A- 2 348 130
- US-A- 5 533 781

## Beschreibung

Die Erfindung betrifft eine Vorrichtung zum Schutz gegen die Wirkung einer Landmine, nach dem im Oberbegriff des Patentanspruches 1 angegebenen Merkmalen. Insbesondere soll sich der Schutz gegen die Wirkung einer Landmine auf Personen in Fahrzeugen, speziell in gepanzerten Fahrzeugen beziehen, wobei auch das Fahrzeug insgesamt gegen die Wirkung der Explosion von Minen, die auf oder im Erdboden verlegt sind, geschützt sein soll. Bekannte Fahrzeuge haben am Chassis in der Regel einen glatten Unterboden und eine möglichst hohe Bodenfreiheit zwischen Unterboden und Erdboden, die von entsprechend ausgebildeten Rad- oder Kettenfahrwerken sichergestellt wird, damit sich das Fahrzeug auch im Gelände möglichst ungehindert fortbewegen kann. Die brisante Druckwirkung der unter dem Fahrzeug explodierenden Mine wirkt auf den relativ großflächigen Fahrzeugboden, verformt und beschädigt diesen und und kann erhebliche Schäden im Fahrzeug verursachen. Nach dem Stand der Technik sind verschiedene Vorschläge zur Vermeidung dieser Beschädigungen gemacht worden.

Aus der DE-A-3119786 ist es bekannt, zum Schutz gegen Minen auf der Unterseite des Fahrzeugs flächige Panzerungselemente anzubringen.

In der DE-A-19631715 ist der Fahrzeugboden mit einem keilförmig zum Boden ausgebildeten Deflektor ausgerüstet, wobei der Deflektor auch mit einem Gasgenerator ausgerüstet sein kann zur Abstützung von innen und Gegenwirkung gegen die Explosion.

In der DE-A-19653283 wird eine Raumzelle als Besatzungsraum im Fahrzeuggehäuse separat elastisch aufgehängt, um damit auch Schockwirkungen, die von außen auf das Fahrzeug wirken, in Bezug auf die Personen im Fahrzeug zu beseitigen.

In weiteren Anmeldungen werden Verformungskörper am Fahrzeugboden angebracht, um die Druckwirkung von Minen auf das Fahrzeug zu vermindern.

In der DE-A-19605230 wird ein Gehäuse aus Metall unter das Bodenblech des Fahrzeuges augebracht, in dessen Gehäuse eine Platte aus Kunststoff und ein Schaumkern eingesetzt sind.

Aufgabe der Erfindung ist es, ein gattungsgemäßes Schutzsystem auszubilden, daß eine ausreichende Schutzwirkung bei einfachem und robustem Aufbau für die Besatzung eines gepanzerten Fahrzeugs gewährleistet.

Diese Aufgabe wird erfindungsgemäß durch die kennzeichnenden Merkmale des Anspruchs 1 gelöst.

Die erzielten Vorteile bestehen insbesondere darin, daß mit einfachen Mitteln eine Schutzvorrichtung eingebracht oder auch bei im Einsatz befindlichen Fahrzeugen nachgerüstet wird, die leicht anbringbar und austauschbar ist. Mit den Schutzelementen nach einem Sandsackprinzip ist auch eine feldmäßige Reparatur und Wiederherstellung nach Beschädigung möglich.

Weitere vorteilhafte Ausgestaltungen sind durch die Merkmale der Unteransprüche angegeben.

Ausführungsbeispiele der Erfindung sind in den Zeichnungen schematisch dargestellt und werden im folgenden näher beschrieben. Es zeigen:
- Figur 1:: Seitenansicht eines Fahrzeugs mit Bodenschutz
- Figur 2:: Querschnitt zu Fig. 1
- Figur 3:: Detailansicht zu Fig. 1, 2
- Figur 4:: Seitenansicht wie Fig. 1 mit erhöhter Bodenfreiheit.

Ein dargestelltes gepanzertes Fahrzeug 1 wird an seiner Unterseite und Bodenplatte 3 mit einem rechteckförmigen hohlen Kasten 5 versehen, der im Verhältnis zur ebenen Ausdehnung eine geringe Bauhöhe aufweist und sich über die gesamte Breite und Länge der Bodenplatte 3 erstreckt. Die Bauhöhe ergibt sich aus der Differenz der Maße 6 und 7. In dem hohlen Kasten 5 werden Dämpfungselemente 4 vergleichbar mit kleinen Sandsäcken mit mehreren Elementen sowohl in der Längsrichtung als auch in der Querrichtung des Kastens 5 angeordnet, so daß der Kasten 5 innen vollständig mit Elementen angefüllt ist. Die ursprüngliche Bodenfreiheit des Fahrzeugs 1, das auf Laufrollen 8 auf dem Boden 2 aufsteht, ist durch das Maß 6 gegeben. Durch Einbau des Kastens 5 wird die Bodenfreiheit im sonst unveränderten Fahrzeug auf das Maß 7 reduziert.

In Figur 1,2 ist ein Kettenfahrzeug 1 im Umriß skizziert. Der bezeichnete Kasten 5 ist in gleicher Weise auch bei einem Radfahrzeug anbaubar. Der Kasten 5 wird durch eine Platte 18 und einen umlaufenden seitlichen Rand 19 gebildet und ist allseitig geschlossen, wobei die obere Begrenzung als Deckel durch die Bodenplatte 3 des Fahrzeugs gebildet wird. An der Berührung 9 zwischen dem Kasten 5 und der Fahrzeugbodenplatte 3 wird der Kasten 5 mit dem Fahrzeug 1 fest durch Schweißen oder lösbar durch Schrauben verbunden (nicht näher dargestellt).

In Figur 3 ist ein Detail der Vorrichtung im Längs- oder gleichermaßen anwendbar im Querschnitt dargestellt. Die bezeichneten Dämpfungselemente 4 liegen nebeneinander im Kasten 5 bzw. auf der Platte 18. Für die Fixierung der Elemente 4 sind Längsund Querrippen 12 auf der Platte 18 aufgebracht, zum Beipiel durch Schweißen oder Preßverformung der Platte 18. Die rechteckförmigen Elemente 4 sind mit einem feinkörnigen Medium 11, zum Beispiel Sand, gefüllt und werden von einer reißfesten Umhüllung 10 umschlossen. Die Platte 18 wird durch eingepreßte Sicken, die über die gesamte Platte verteilt sind, formstabil gemacht, wobei die Rippen 12 vorteilhaft auch mit den Sicken integriert werden können. Die Elemente 4 können auch mit der Platte 18 an der Unterseite 13 verklebt sein.

In Figur 4 ist alternativ dargestellt, wie die ursprüngliche Bodenfreiheit 6 aus Figur 1 auch bei Einbau des Kastens 5 erhalten werden kann. Durch Einstellung der Federung 15 für jedes Rad, zum Beispiel Einstellung der Federstäbe auf eine höhere Vorspannung oder Verwendung alternativer Federstäbe, wobei die Laufrollen 8 an Tragarmen 16 in Lagerstellen 17 gelagert sind, wird das Fahrzeug auf eine Bodenfreiheit mit Maß 14 gebracht. Dieses Maß 14 kann die Höhe der ursprünglichen Bodenfreiheit 6 aus Figur 1 erreichen.

### Bezugszeichenliste

- 1.: Fahrzeug
- 2.: Boden
- 3.: Bodenplatte
- 4.: Dämpfungselement
- 5.: Kasten
- 6.: Maß
- 7.: Maß
- 8.: Laufrollen
- 9.: Berührung
- 10.: Umhüllung
- 11.: Medium
- 12.: Rippen
- 13.: Unterseite
- 14.: Maß
- 15.: Federung
- 16.: Tragarm
- 17.: Lagerstelle
- 18.: Platte
- 19.: Rand

## Patentansprüche

1. Vorrichtung zum Schutz gegen die Wirkung einer Landmine, insbesondere für die Besatzung eines gepanzerten Fahrzeugs, mittels Anbringung von Schutzelementen am Fahrzeugboden, wobei ein hohler Kasten (5) an und unterhalb der Bodenplatte (3) des Fahrzeugs (1) angebracht ist und dieser Kasten (5) in Länge und Breite maximal der Länge und Breite der Bodenplatte (3) entspricht, **dadurch gekennzeichnet, daß** der Kasten (5) vollständig mit Dämpfungselementen (4) nach Art eines Sandsackes in Längs- und Breitenrichtung nebeneinanderliegend angefüllt ist.

2. Vorrichtung nach Anspruch 1, **dadurch gekennzeichnet, daß** das Dämpfungselement (4) eine rechteckige oder runde Form in der horizontalen Ebene, eine reißfeste Umhüllung (10) und eine Füllung (11) mit einem feinkörnigen Medium besitzt.

3. Vorrichtung nach Anspruch 1, **dadurch gekennzeichnet, daß** der Kasten (5), aus einer Platte (18), einer seitlichen Umrandung (19) und der Fahrzeugbodenplatte (3) als obere Begrenzung besteht, eine rechteckige Form in der horizontalen Ebene entsprechend der Form und Ausdehnung der Fahrzeugbodenplatte (3) besitzt.

4. Vorrichtung nach Anspruch 1, **dadurch gekennzeichnet, daß** der Kasten (5) nur einen Teilbereich der Fahrzeugbodenplatte (3), insbesondere den Mannschaftsraum abdeckt.

5. Vorrichtung nach einem der Ansprüche 1 bis 4, **dadurch gekennzeichnet, daß** der Kasten (5) in der horizontalen Ebene mit mehreren Reihen von Dämpfungselementen (4) vollständig innen ausgefüllt ist.

6. Vorrichtung nach einem der Ansprüche 1 bis 5, **dadurch gekennzeichnet, daß** die Dämpfungselemente (4) jeweils für sich rundum oder zumindest an zwei Seiten durch auf die Platte (18) aufgebrachte Rippen (12) in ihrer Lage fixiert werden.

7. Vorrichtung nach einem der Ansprüche 1 bis 5, **dadurch gekennzeichnet, daß** die Dämpfungselemente (4) durch Klebung auf der Platte (18) in ihrer Lage fixiert sind.

8. Vorrichtung nach einem der Ansprüche 1 bis 7, **dadurch gekennzeichnet, daß** zwischen den Dämpfungselementen (4) jeweils ein Luftspalt und / oder ein Luftspalt zwischen dem Dämpfungselement (4) jeweils und der nach oben abschließenden Fahrzeugbodenplatte (3) besteht.

9. Vorrichtung nach einem der Ansprüche 1 bis 8, **dadurch gekennzeichnet, daß** der Kasten (5) mit seiner seitlichen Begrenzung (19) an der Fahrzeugbodenplatte (3) durch Schrauben oder Schweißen befestigt ist.

10. Vorrichtung nach einem der Ansprüche 1 bis 9, **dadurch gekennzeichnet, daß** der Kasten (5) weitere Befestigungspunkte über die Platte (18) verteilt besitzt, die die Befestigung des Kastens (5) mit der Fahrzeugbodenplatte (3) sicherstellen, neben oder alternativ zu der Befestigung nach Anspruch 9.

## Claims

1. Device for protecting, in particular the crew of an armoured vehicle, against the effect of a land mine by attaching protective elements to the vehicle floor, wherein a hollow box (5) is mounted on and below the floor panel (3) of the vehicle (1) and said box (5) in length and width corresponds at most to the length and width of the floor panel (3), **characterized in that** the box (5) is entirely filled with sandbag-like damping elements (4) lying side by side in longitudinal and transverse direction.

2. Device according to claim 1, **characterized in that** the damping element (4) has a rectangular or round shape in the horizontal plane, a tear-resistant covering (10) and a filling (11) of a fine-grained medium.

3. Device according to claim 1, **characterized in that** the box (5), comprising a panel (18), a circumferential side edge (19) and the vehicle floor panel (3) as the top boundary, has a rectangular shape in the horizontal plane in accordance with the shape and extension of the vehicle floor panel (3).

4. Device according to claim 1, **characterized in that** the box (5) covers only a sub-region of the vehicle floor panel (3), in particular the crew compartment.

5. Device according to one of claims 1 to 4, **characterized in that** the interior of the box (5) in the horizontal plane is entirely filled with a plurality of rows of damping elements (4).

6. Device according to one of claims 1 to 5, **characterized in that** the damping elements (4) are each individually fixed in position on all sides or at least on two sides by means of ribs (12) fitted onto the panel (18).

7. Device according to one of claims 1 to 5, **characterized in that** the damping elements (4) are fixed in position by being glued on the panel (18).

8. Device according to one of claims 1 to 7, **characterized in that** between each of the damping elements (4) there is an air gap and/or there is an air gap between each damping element (4) and the top-closing vehicle floor panel (3).

9. Device according to one of claims 1 to 8, **characterized in that** the box (5) is fastened by its lateral boundary (19) to the vehicle floor panel (3) by screwing or welding.

10. Device according to one of claims 1 to 9, **characterized in that** the box (5) has further fastening points, which are distributed over the panel (18) and ensure the fastening of the box (5) to the vehicle floor panel (3), in addition or alternatively to the fastening according to claim 9.

## Revendications

1. Dispositif de protection contre l'effet d'une mine terrestre, notamment pour l'équipage d'un véhicule blindé, à l'aide d'une installation d'éléments de protection sur le fond du véhicule, une boîte (5) creuse étant installée sur et en dessous de la plaque de fond (3) du véhicule (1), et cette boîte (5) correspondant au niveau de sa longueur et de sa largeur au maximum à la longueur et à la largeur de la plaque de fond (3), **caractérisé en ce que** la boîte (5) est entièrement remplie d'éléments amortisseurs (4) du type sac de sable placés les uns à côté des autres dans les sens de la longueur et de la largeur.

2. Dispositif selon la revendication 1, **caractérisé en ce que** l'élément amortisseur (4) présente une forme rectangulaire ou ronde dans le plan horizontal, une enveloppe résistant à la déchirure (10) et une charge (11) d'un produit formé de grains fins.

3. Dispositif selon la revendication 1, **caractérisé en ce que** la boîte (5) comprend une plaque (18), une bordure latérale (19) et la plaque de fond (3) du véhicule servant de limitation supérieure, et présente une forme rectangulaire dans le plan horizontal correspondant à la forme et l'étendue de la plaque de fond (3) du véhicule.

4. Dispositif selon la revendication 1, **caractérisé en ce que** la boîte (5) ne recouvre qu'une zone partielle de la plaque de fond (3) du véhicule, notamment l'habitacle.

5. Dispositif selon l'une quelconque des revendications 1 à 4, **caractérisé en ce que** l'intérieur de la boîte (5), dans le plan horizontal, est entièrement rempli de plusieurs rangées d'éléments amortisseurs (4).

6. Dispositif selon l'une quelconque des revendications 1 à 5, **caractérisé en ce que** les éléments amortisseurs (4) sont respectivement fixés dans leur position soit autour de ceux-ci soit du moins sur deux côtés à l'aide de nervures (12) rapportées sur la plaque (18).

7. Dispositif selon l'une quelconque des revendications 1 à 5, **caractérisé en ce que** les éléments amortisseurs (4) sont fixés dans leur position par collage sur la plaque (18).

8. Dispositif selon l'une quelconque des revendications 1 à 7, **caractérisé en ce qu'**il existe entre les éléments amortisseurs (4) respectivement un entrefer et/ou un entrefer entre respectivement l'élément amortisseur (4) et la plaque de fond (3) du véhicule fermant vers le haut.

9. Dispositif selon l'une quelconque des revendications 1 à 8, **caractérisé en ce que** la boîte (5), avec sa limitation latérale (19), est fixée par vissage ou soudage sur la plaque de fond (3) du véhicule.

10. Dispositif selon l'une quelconque des revendications 1 à 9, **caractérisé en ce que** la boîte (5) présente d'autres points de fixation répartis sur la plaque (18), qui assurent la fixation de la boîte (5) avec la plaque de fond (3) du véhicule, en plus ou en variante à la fixation selon la revendication 9.
